# EUROPÄISCHE PATENTSCHRIFT

(11) **EP 0 606 302 B1**
(45) Veröffentlichungstag und Bekanntmachung des Hinweises auf die Patenterteilung: **20.09.1995**
(21) Anmeldenummer: 92920374.3
(22) Anmeldetag: 30.09.1992
(51) Int. Cl.: B05B 9/04, F16B 3/00

(54) **HOCHDRUCK-REINIGUNGSGERÄT**
HIGH-PRESSURE CLEANING EQUIPMENT
APPAREIL DE NETTOYAGE A HAUTE PRESSION

(30) Priorität: 01.10.1991 DE 4132670
(43) Veröffentlichungstag der Anmeldung: 20.07.1994
(73) Patentinhaber: Alfred Kärcher GmbH & Co., 71364 Winnenden (DE)
(72) Erfinder: SCHNEIDER, Josef, D-7150 Backnang (DE); NATHAN, Robert, D-7150 Backnang (DE); NIEUWKAMP, Wolfgang, D-7150 Backnang (DE)
(74) Vertreter: Böhme, Ulrich Hoeger, Stellrecht & Partner
(86) Internationale Anmeldenummer: EP9202261
(87) Internationale Veröffentlichungsnummer: WO9306938

(56) Entgegenhaltungen:
- DE-U- 8 815 807
- DE-U- 9 013 677
- GB-A- 2 163 632
- US-A- 3 904 116
- US-A- 4 972 944
- US-A- 4 972 994

## Beschreibung

Die Erfindung betrifft ein Hochdruck-Reinigungsgerät mit einem Gehäuse, mit einer im Gehäuse angeordneten Flüssigkeitspumpe, mit einem ebenfalls vom Gehäuse umschlossenen Motor zum Antreiben der Flüssigkeitspumpe, mit einer ein Strahlrohr und einen Betätigungsgriff umfassenden Sprühpistole, mit einem die Flüssigkeitspumpe mit der Sprühpistole verbindenden Schlauch und mit Verbindungsmitteln zur lösbaren Befestigung der Sprühpistole am Gehäuse.

Ein aus der US-A-4,972,994 bekanntes Hochdruckreinigungsgerät kann auf zweierlei Arten betrieben werden, nämlich einerseits als stationäres Gerät, wobei das Gehäuse mit den von ihm umschlossenen Geräteteilen ortsfest, z. B. auf dem Erdboden angeordnet und die über einen Schlauch an die Flüssigkeitspumpe angeschlossene Sprühpistole an ihrem Betätigungsgriff von Hand erfaßt und auf die zu reinigenden Stellen gerichtet wird. Andererseits kann unter Weglassung des Schlauches das Strahlrohr auch direkt mit dem Gehäuse und der Flüssigkeitspumpe verbunden werden, wobei man dann das Gehäuse an einem dafür vorgesehenen besonderen Griff erfaßt und die aus Strahlrohr und Gehäuse bestehende Einheit auf die zu reinigenden Stellen richtet. Dabei ist es nachteilig, daß bei einem Übergang von der einen zur anderen Betriebsart die Pistole mit ihrem Schlauch von dem Gehäuse gelöst und an letzteres ein gesondertes Strahlrohr angeschlossen werden muß. Außerdem ermöglicht der an der Oberseite des Gehäuses vorgesehene besondere Handgriff häufig kein gezieltes Ausrichten des aus dem Strahlrohr austretenden Flüssigkeitssprühstrahls auf die zu reinigende Stelle.

Aus der DE-U-8,815,807 ist weiterhin ein Hochdruckreinigungsgerät bekannt, das an seiner Oberseite Klemmhalterungen zur Aufnahme der Sprühpistole aufweist. Es handelt sich dabei um einfache Lagerschalen, in denen durch vorspringende Klemmnocken ein sicherer Klemmsitz für die eingeklemmten Spritzeinrichtungen gewährleistet wird. Dieser ist aber nicht so kräftig, daß das Gerät an der Sprühpistole getragen werden könnte, daher ist ein separater Griff für das Gerät vorgesehen.

Es ist Aufgabe der Erfindung, ein gattungsgemäßes Hochdruckreinigungsgerät so auszugestalten, daß das Hochdruckreinigungsgerät an einer Sprühpistole so getragen werden kann, daß es in jeder Arbeitslage senkrecht nach unten gerichtet transportierbar ist.

Diese Aufgabe wird bei einem Hochdruckreinigungsgerät der eingangs beschriebenen Art erfindungsgemäß dadurch gelöst, daß die Verbindungsmittel das Gehäuse derart um die Längsachse der Sprühpistole frei pendelnd drehbar mit der Sprühpistole verbinden, daß beim Handhaben der Einheit aus Gehäuse und Sprühpistole durch manuelles Erfassen der Sprühpistole das Gehäuse immer nach unten hängt.

Dabei bleibt also die Sprühpistole ständig mit ihrem Schlauch an das Gehäuse angeschlossen, die aus dem Gehäuse und der Pistole bestehende Einheit kann jedoch am Betätigungsgriff der Pistole erfaßt und in gleicher Weise wie die Pistole allein präzise auf die zu reinigenden Stellen ausgerichtet werden.

Die nachstehende Beschreibung bevorzugter Ausführungsformen der Erfindung dient im Zusammenhang mit beiliegender Zeichnung der weiteren Erläuterung. Es zeigen:
- Figur 1: in Seitenansicht ein Hochdruck-Reinigungsgerät mit einem Elektromotor zum Antreiben einer Hochdruckpumpe;
- Figur 2: das Gerät aus Figur 1 in Querschnittsansicht;
- Figur 3: ein Hochdruck-Reinigungsgerät mit einem Verbrennungsmotor zum Antreiben einer Hochdruckpumpe und
- Figur 4: eine Vorderansicht des Geräts aus Figur 3.

Das in Figur 1 und 2 dargestellte Hochdruck-Reinigungsgerät umfaßt ein Gehäuse 1, welches eine übliche Flüssigkeits-Hochdruckpumpe 2 umschließt. Die Pumpe 2 wird von einem Elektromotor 3 angetrieben. Von der Pumpe 2 geht ein flexibler Schlauch 4 ab, der mit einer Sprühpistole 5 verbunden ist. Die Sprühpistole 5 umfaßt ihrerseits in herkömmlicher Weise ein Strahlrohr 6 mit Sprühdüse 7 und einen Betätigungsgriff 8, in den der Schlauch 4 einmündet. Der Betätigungsgriff 8 umfaßt in an sich bekannter Weise einen (nicht dargestellten) handbetätigten Schalter zum Ein- und Ausschalten eines aus der Düse 7 austretenden Hochdruck-Sprühstrahls. Die Pistole 5 wird am Betätigungsgriff 8 manuell erfaßt und mit ihrer Düse auf die zu reinigende Stelle hin ausgerichtet. Normalerweise wird das Gehäuse 1 mit den von ihm umschlossenen Bestandteilen stationär am Erdboden abgestellt, während man mit der lediglich über den biegsamen Schlauch 4 mit dem Gehäuse verbundenen Sprühpistole 5 frei beweglich auf die zu reinigende Stelle zielt. Dabei ist der Aktionsradius natürlich durch die Länge des Schlauches 4 begrenzt.

Wie aus Figur 1 und 2 hervorgeht, kann die Sprühpistole 5 unter Verwendung erfindungsgemäßer (noch zu beschreibender) Verbindungsmittel in lösbarer Weise starr am Gehäuse 1 befestigt werden. Auf diese Weise bilden die Sprühpistole 5 und das Gehäuse 1 eine feste Einheit, die am Betätigungsgriff 8 manuell erfaßt und auf die zu reinigenden Stellen ausgerichtet werden kann. Die Bedienungsperson trägt in diesem Falle also die gesamte Einheit mit sich herum und ist in ihrem Aktionsradius nicht mehr durch die Länge des Schlauches 4 beschränkt. Die Handhabung erfolgt bevorzugt in der Weise, daß die Einheit mit der einen Hand, z. B. der rechten Hand, am Betätigungsgriff 8 erfaßt wird, während die andere Hand an einem hierfür am Strahlrohr 6 vorgesehenen Handgriff 9 angreift. Statt des Handgriffes 9 am Strahlrohr 6 könnte auch ein, beispielsweise nach unten oder seitlich abstehender (nicht dargestellter) Handgriff starr am Gehäuse 1 vorgesehen sein.

Die Verbindungsmittel zur lösbaren Befestigung der Sprühpistole 5 am Gehäuse 1 umfassen bei der dargestellten Ausführungsform zwei fest mit dem Gehäuse 1 verbundene ringförmige Laschen 11, die nach einer Seite hin offen sind. In den Laschen 11 ist ein Drehglied 12 drehbar angeordnet, das einen radial verlaufenden, relativ breiten Schlitz 13 aufweist. Dieser Schlitz 13 ist in Figur 2 durch entsprechende Verdrehung des Drehgliedes so ausgerichtet, daß er durch die Lasche 11 an seiner Öffnung verschlossen ist. Dies ist die normale Betriebsstellung des Drehgliedes 12. Wenn das Drehglied (in Figur 2) im Gegenuhrzeigersinn um 90° verdreht wird, öffnet sich der Schlitz 13 nach rechts, so daß ein komplementär ausgebildeter Abschnitt der Sprühpistole 5 in den Schlitz 13 eingeführt werden kann, wonach die Sprühpistole 5 zusammen mit dem Drehglied 12 in die in Figur 2 dargestellte Lage zurückverdreht wird. Auf diese Weise kann die Sprühpistole 5 fest, jedoch lösbar mit dem Gehäuse 1 verbunden werden. Zum Ablösen werden die Sprühpistole 5 und die Drehglieder 12 der beiden Laschen 11 in entgegengesetzter Richtung verdreht, so daß die Sprühpistole aus dem Schlitz 13 und der Lasche 11 herausgenommen werden kann.

Wenn in der beschriebenen Weise die Sprühpistole 5 und das Gehäuse 1 zu der in Figur 1 dargestellten Einheit verbunden sind, kann man mit dieser Einheit im wesentlichen wie mit der Sprühpistole allein hantieren, da man die Einheit, ebenso wie die Sprühpistole 5 allein, am Betätigungsgriff 8 und gegebenenfalls am Handgriff 9 erfaßt. Das relativ schwere Gehäuse 1 mit den von ihm umschlossenen Bestandteilen pendelt dabei wegen der geschilderten drehbaren Verbindung frei um die Achse der Sprühpistole 5. Durch die pendelnde Befestigung des Gehäuses 1 an der Sprühpistole 5 ist gewährleistet, daß das Gehäuse 1 immer nach unten hängt, so daß sich die am Gehäuse 1 vorgesehenen Kühlluft-Ansaugschlitze 10 immer unterhalb der Sprühpistole 5 befinden.

Die erwähnten, zu den Leibungen der Schlitze 3 komplementären Abschnitte der Sprühpistole 5 sind so ausgebildet, daß sie gleichzeitig eine axiale Verschiebung der Sprühpistole 5 in den Laschen 11 verhindern.

Bei einer anderen Ausführungsform der Erfindung könnten statt der fest am Gehäuse 1 angeordneten Laschen 11 auch zwei entsprechende Ringglieder unmittelbar an der Sprühpistole 5 drehbar angeordnet sein. Diese drehbaren Ringglieder werden in an sich bekannter Weise direkt mit dem Gehäuse verrastet, so daß man ebenfalls wieder eine drehbare Verbindung zwischen Sprühpistole 5 und Gehäuse 1 erhält.

Bei der dargestellten Ausführungsform umfassen die Verbindungsmittel zwischen Sprühpistole 5 und Gehäuse 1 jeweils zwei Laschen oder Ringglieder. Grundsätzlich genügt es, nur eine einzige Lasche oder ein einziges Ringglied vorzusehen, das in diesem Falle dann axial entsprechend länger, beispielsweise in Form einer Buchse ausgebildet werden kann.

Um den Elektromotor 3 vor dem Eintreten von Flüssigkeit, insbesondere Spritzwasser zu schützen, sind zwischen ihm und dem Gehäuse 1 Spritzschutzelemente in Form von Schaumstoffmatten vorgesehen, die in Figur 1 und 2 mit dem Bezugszeichen 14 bzw. 15 bezeichnet sind. Diese Spritzschutzmatten lassen das Ein- und Austreten von Kühlluft für den Elektromotor 3 zu, verhindern jedoch das Eindringen von Feuchtigkeit. Als Spritzschutz kann statt der erwähnten Schaumstoffmatten 14, 15 oder zusätzlich zu diesen Matten auch eine labyrinthartige Luftführung im Gehäuse 1 vorgesehen werden, um das Eindringen von Wassertropfen an spannungsführende Teile des Elektromotors 3 zu verhindern.

Das Gehäuse 1 des Hochdruck-Reinigungsgeräts 1 wird mit Vorteil als Kunststoff-Spritzgußteil ausgebildet, wobei an der in Figur 2 mit dem Pfeil 16 bezeichneten Stelle vorzugsweise ein Filmscharnier ausgebildet wird und das Gehäuse 1 somit einstückig aus zwei Halbschalen hergestellt werden kann.

Wie aus der Zeichnung weiterhin hervorgeht, kann die aus dem Gehäuse 1 und der Sprühpistole 5 bestehende Einheit weiterhin mit einem Traggurt 17 verbunden werden, der es einer Bedienungsperson gestattet, die Einheit über die Schulter hängend zu tragen. In diesem Falle wird das Gewicht der Einheit von der Schulter aufgenommen und die Bedienungsperson braucht z. B. lediglich mit einer Hand den Betätigungsgriff 8 zu erfassen, um den Sprühstrahl geziehlt auf die zu reinigende Stelle zu richten. Der Traggurt 17, der beispielsweise über Ösen an den Laschen 11 befestigt werden kann, weist weiterhin einen die beiden Teile des Traggurts 17 verbindenden Traggriff 18 auf, der aus dem gleichen flexiblen Material wie der Traggurt 17 bestehen und an dem die erwähnte Einheit erfaßt und getragen werden kann.

Die in Figur 3 und 4 dargestellte Ausführungsform eines Hochdruck-Reinigungsgerätes unterscheidet sich von derjenigen nach Figur 1 und 2 lediglich dadurch, daß im Gehäuse 1 statt des Elektromotors 3 ein üblicher (nicht sichtbarer) Verbrennungsmotor angeordnet ist. Im übrigen entspricht das Gerät nach Figur 3 und 4 bezüglich seiner Konstruktion und Funktion der Ausführungsform nach Figur 1 und 2.

Da ein Verbrennungsmotor weniger feuchtigkeitsempfindlich als ein Elektromotor ist, können bei der Ausführungsform gemäß Figur 3 und 4 die im Zusammenhang mit Figur 1 und 2 beschriebenen Spritzschutzelemente 14 und 15 entfallen.

Hingegen ist es bei Verwendung eines Verbrennungsmotors zum Antrieb der Flüssigkeitspumpe günstig, zwischen dem Gehäuse 1 und der auf ihm durch die Verbindungsmittel, z. B. die Laschen 11 befestigten Sprühpistole 5 Vibrations-Dämpfungsmittel vorzusehen, die verhindern, daß die vom Verbrennungsmotor unvermeidlich ausgehenden Schwingungen auf die Sprühpistole und damit auf die Hände einer diese Sprühpistole haltenden Bedienungsperson übergehen. Derartige Vibrations-Dämpfungselemente sind an sich bekannt und brauchen daher im einzelnen hier nicht beschrieben zu werden. Es würde beispielsweise genügen, zwischen den Laschen 11 und dem Gehäuse 1 elastische Glieder, beispielsweise einen Gummipuffer oder dergleichen vorzusehen.

## Patentansprüche

1. Hochdruck-Reinigungsgerät mit einem Gehäuse (1), mit einer im Gehäuse angeordneten Flüssigkeitspumpe (2), mit einem ebenfalls vom Gehäuse umschlossenen Motor (3) zum Antreiben der Flüssigkeitspumpe, mit einer ein Strahlrohr (6) und einen Betätigungsgriff (8) umfassenden Sprühpistole (5), mit einem die Flüssigkeitspumpe mit der Sprühpistole verbindenden Schlauch (4) und mit Verbindungsmitteln (11,12,13) zur lösbaren Befestigung der Sprühpistole am Gehäuse,
**dadurch gekennzeichnet**, daß die Verbindungsmittel (11, 12, 13) das Gehäuse (1) derart um die Längsachse der Sprühpistole (5) frei pendelnd drehbar mit der Sprühpistole (5) verbinden, das beim Handhaben der Einheit aus Gehäuse (1) und Sprühpistole (5) durch manuelles Erfassen der Sprühpistole (5) das Gehäuse (1) immer nach unten hängt.

2. Gerät nach Anspruch 1, dadurch gekennzeichnet, daß die Verbindungsmittel wenigstens eine am Gehäuse (1) angeordnete Lasche (11) umfassen, in welche die Sprühpistole (5) um ihre Achse drehbar einsetzbar ist.

3. Gerät nach Anspruch 2, dadurch gekennzeichnet, daß in der Lasche (11) ein Drehglied (12) mit einem radial verlaufenden Schlitz (13) drehend gelagert und die Sprühpistole (5) mit einem komplementären Abschnitt in den Schlitz (13) einsetzbar ist.

4. Gerät nach Anspruch 1, dadurch gekennzeichnet, daß die Verbindungsmittel wenigstens ein auf der Sprühpistole (5) drehbar angeordnetes Ringglied umfassen, das mit dem Gehäuse (1) verrastbar ist.

5. Gerät nach Anspruch 1, dadurch gekennzeichnet, daß zwischen dem Gehäuse (1) und der Sprühpistole (5) Vibrations-Dämpfungselemente angeordnet sind.

6. Gerät nach Anspruch 1, dadurch gekennzeichnet, daß das Gehäuse (1) mit einem Traggurt (17) verbindbar ist, der eine hängende Befestigung des Gerätes an der Schulter einer Bedienungsperson gestattet.

7. Gerät nach Anspruch 6, dadurch gekennzeichnet, daß am Traggurt (17) ein Traggriff (18) vorgesehen ist.

## Claims

1. High-pressure cleaning device comprising a housing (1), a liquid pump (2) arranged in the housing, a motor (3) for driving the liquid pump likewise enclosed by the housing, a spray gun (5) comprising a jet pipe (6) and an actuating handle (8), a hose (4) connecting the liquid pipe with the spray gun and connecting means (11, 12, 13) for releasably attaching the spray gun to the housing, characterized in that the connecting means (11, 12, 13) connect the housing (1) with the spray gun (5) so as to rotate and freely swing about the longitudinal axis of the spray gun (5) such that during handling of the unit consisting of housing (1) and spray gun (5) by manually gripping the spray gun (5) the housing (1) always hangs downwards.

2. Device as defined in claim 1, characterized in that the connecting means comprise at least one sleeve (11) arranged on the housing (1), the spray gun (5) being insertable into said sleeve so as to rotate about its axis.

3. Device as defined in claim 2, characterized in that a rotary member (12) having a radially extending slot (13) is rotatably mounted in the sleeve (11) and the spray gun (5) is insertable into the slot (13) with a complementary section.

4. Device as defined in claim 1, characterized in that the connecting means comprise at least one ring member rotatably arranged on the spray gun (5), said ring member being lockable with the housing (1).

5. Device as defined in claim 1, characterized in that vibration-damping elements are arranged between the housing (1) and the spray gun (5).

6. Device as defined in claim 1, characterized in that the housing (1) is connectable with a carrying strap (17) permitting a suspended attachment of the device to the shoulder of an operator.

7. Device as defined in claim 6, characterized in that a carrying handle (18) is provided on the carrying strap (17).

## Revendications

1. Appareil de nettoyage sous haute pression, comprenant un boîtier (1), une pompe à liquide (2) agencée dans le boîtier, un moteur (3) également enfermé par le boîtier pour entraîner la pompe à liquide, un pistolet de pulvérisation (5) qui comprend un tube de projection (6) et une poignée d'actionnement (8), un tuyau (4) qui relie la pompe à liquide avec le pistolet de pulvérisation, et des moyens de raccordement (11, 12, 13) pour fixer de façon détachable le pistolet de pulvérisation sur le boîtier,
caractérisé en ce que les moyens de raccordement (11, 12, 13) relient le boîtier (1) au pistolet de pulvérisation (5) de telle manière que le boîtier est capable de tourner librement de façon pendulaire autour de l'axe longitudinal du pistolet de pulvérisation (5), de sorte que lors d'une manipulation de l'unité formée par le boîtier (1) et le pistolet de pulvérisation (5) en saisissant manuellement le pistolet de pulvérisation (5), le boîtier (1) pend toujours vers le bas.

2. Appareil selon la revendication 1, caractérisé en ce que les moyens de raccordement comportent au moins une patte (11) agencée sur le boîtier (1), dans laquelle le pistolet de pulvérisation (5) peut être mis en place en rotation autour de son axe.

3. Appareil selon la revendication 2, caractérisé en ce qu'il est prévu un organe rotatif (12) monté en rotation dans la patte (11), ledit organe rotatif comportant une fente radiale (13), et en ce que le pistolet de pulvérisation (5) peut être introduit par un tronçon complémentaire dans la fente (13).

4. Appareil selon la revendication 1, caractérisé en ce que les moyens de raccordement comportent au moins un organe annulaire agencé en rotation sur le pistolet de pulvérisation (5), ledit organe annulaire pouvant être enclenché avec le boîtier (1).

5. Appareil selon la revendication 1, caractérisé en ce que des éléments amortisseurs de vibrations sont agencés entre le boîtier (1) et le pistolet de pulvérisation (5).

6. Appareil selon la revendication 1, caractérisé en ce que le boîtier (1) peut être relié à une sangle de portage (17) qui permet une fixation suspendue de l'appareil à l'épaule d'un opérateur.

7. Appareil selon la revendication 6, caractérisé en ce qu'il est prévu une poignée de portage (18) sur la sangle de portage (17).
